# EUROPÄISCHE PATENTSCHRIFT

(11) **EP 1 725 380 B1**
(45) Veröffentlichungstag und Bekanntmachung des Hinweises auf die Patenterteilung: **19.09.2007**
(21) Anmeldenummer: 05715604.4
(22) Anmeldetag: 28.02.2005
(51) Int. Cl.: B26D 1/60

(54) **SCHNEIDEINRICHTUNG FÜR EINE ANLAGE ZUR HERSTELLUNG VON EXTRUDIERTEN KUNSTSTOFF- ODER LAMINAT-TUBENSCHLÄUCHEN**
CUTTING SYSTEM FOR AN INSTALLATION FOR PRODUCING EXTRUDED PLASTIC OR LAMINATED TUBE PIPES
DISPOSITIF DE COUPE DESTINE A UNE INSTALLATION SERVANT A FABRIQUER DES TUBES LAMINES OU PLASTIQUES EXTRUDES

(30) Priorität: 19.03.2004 DE 102004013993
(43) Veröffentlichungstag der Anmeldung: 29.11.2006
(73) Patentinhaber: Breyer GmbH Maschinenfabrik, 78224 Singen (DE)
(72) Erfinder: BREYER, Walter, 78239 Rielasingen/Worblingen (DE)
(74) Vertreter: Weiss, Peter
(86) Internationale Anmeldenummer: PCT/EP2005/002100
(87) Internationale Veröffentlichungsnummer: WO 2005/095067

(56) Entgegenhaltungen:
- DE-A1- 3 803 553
- US-A- 1 934 997
- US-A- 4 724 027
- US-A- 6 025 659
- "Wave-High acceleration linear PM Motor" 30. November 2001 (2001-11-30), PHASE MOTION CONTROL S.R.L. , GENOVA , XP002330044 das ganze Dokument
- TRUMPER D L ET AL: "DESIGN AND ANALYSIS FRAMEWORK FOR LINEAR PERMANENT-MAGNET MACHINES" IEEE TRANSACTIONS ON INDUSTRY APPLICATIONS, IEEE INC. NEW YORK, US, Bd. 32, Nr. 2, 1. März 1996 (1996-03-01), Seiten 371-379, XP000591614 ISSN: 0093-9994

## Beschreibung

Die vorliegende Erfindung betrifft eine Extrusionsanlage zur Herstellung von extrudierten Kunststoff- oder Laminat-Tubenschläuchen mit einem gegenüber einer Basis hin- und herbewegbaren Schlitten, welchem eine als schneideinrichtung ausgebildete Schneidvorrichtung aufsitzt.

Herkömmliche Schneideinrichtungen für Extrusionsanlagen zur Herstellung von extrudierten Kunststoff- oder Laminat-Tubenschläuchen sind in vielfältiger Form und Ausführung im Markt bekannt und gebräuchlich. Sie dienen insbesondere zum kontinuierlichen Abschneiden von Schläuchen, Tubenschläuchen od. dgl. in einem Extrusionsfertigungsprozess, wobei eine Bewegung der Schneideinrichtung auf die Austrittsgeschwindigkeit bzw. Geschwindigkeit des extrudierten Schlauches angepasst wird, und bei. Übereinstimmung dann abgeschnitten wird. Anschliessend wird entgegen der Bewegungsrichtung des extrudierten Schlauches die Schneideinrichtung zurückbewegt und auf die Austrittsgeschwindigkeit des Schlauches zum erneuten Abschneiden synchronisiert. Dabei können unterschiedliche Schneideinrichtungen verwendet werden.

Nachteilig hierbei ist, dass bei geringen Schlauch- oder Tubenlängen, die abgeschnitten werden müssen, sehr hohe Hübe bzw. Geschwindigkeiten der Schneidvorrichtung gefahren werden müssen, um diese abzuschneiden. Dieses schnelle Hin- und Herbewegen der Schneidvorrichtung ist mit herkömmlichen spindelbetriebenen Schneidvorrichtungen nicht mehr möglich. Die mechanischen Belastungen sind zu hoch, die Schneidvorrichtungen können daher nicht mit hohen Geschwindigkeiten gefahren werden.

Die DE 38 03 553 A1 offenbart ein Verfahren sowie eine Vorrichtung zum Ablängen eines Enloslängs- oder spiral gewickelten Rohres. Dabei wird über einen Taster die entsprechende Länge ertastet und dann entsprechend das Rohr mittels einer Säge durchtrennt.

Die Veröffentlichung in "Wave-High acceleration linear PM Motor" vom 30.11.2001 der Firma Phase Motion Control S.R.L., Genova, XP002330044, offenbart einen Linearmotor mit beschränkter Beschleunigung, beschränktem Hub und Last.

Einen ähnlichen Linearmotor in miniaturisierter Form ist aus der US 6,025,659 beschrieben.

Ein Strohhalmabschneider, der auf rein mechanische Weise einen Strohhalm durchtrennt, ist in der US 1,934,997 aufgezeigt.

Die Veröffentlichung von David L. Trumper et.al. "design and analysis framework for linear permanent-magnet Machines" aus IEEE Transactions on Industrie Applications, IEEE Inc. New York, US, Bd. 32, Nr. 2, 1. März 1996, Seiten 371 bis 379, XP000591614 offenbart theoretische Abhandlungen von magnetisch betriebenen Linearantrieben.

Die US 4,724,027 offenbart ein Verfahren sowie eine Extrusionsanlage mit einem mechanisch angetriebenen Pendelhubantrieb zur linearen Bewegung eines Tisches mit darauf angeordneter Schneideinrichtung. Bei einer derartigen mechanischen Lösung sind die Geschwindigkeiten sowie die Synchronisationsmöglichkeiten zur Erzielung hoher Genauigkeiten beschränkt.

Der vorliegenden Erfindung liegt die Aufgabe zugrunde, eine Schneideinrichtung der eingangs genannten Art zu schaffen, welche die genannten Nachteile beseitigt, mit welcher auf einfache, exakte, präzise und kostengünstige Weise ein Schlitten mit aufsitzender Schneidvorrichtung mit wesentlich höheren Geschwindigkeiten zum Abschneiden von Schläuchen hin- und herbewegbar ist.

Zur Lösung dieser Aufgabe führen die Merkmale des Kennzeichens des Patentanspruches 1.

Bei der vorliegenden Erfindung hat sich als besonders vorteilhaft erwiesen, einen Schlitten mittels zumindest einer Linearführung, vorzugsweise mittels schwalbenschwanzartigen Verbindungen mit einer Basis zu verbinden, wobei im Schlitten, im Bereich der Unterseite und mittig zwischen den Linearführungen eine Mehrzahl von nebeneinander angeordneten Permanentmagneten vorgesehen, bzw. eingesetzt ist/sind.

Wichtig ist bei der vorliegenden Erfindung, dass zumindest eine Spule in der Basis, unterhalb der Permanentmagnete des Schlittens eingesetzt oder vorgesehen ist, welche aktiv ansteuerbar eine Bewegung des Schlittens je nach Steuerung der entsprechenden Spannungen hin- und herbewegen lässt.

Hierdurch können sehr hohe Massen mit sehr hohen Beschleunigungen hin- und herbeschleunigt werden, da insbesondere die Schneidvorrichtung apparativ und aufwendig ist. Auf diese Weise lassen sich sehr viele Takte, bestehend aus zwei Hüben, bis zu bspw : 550 bis 650 je Minute bei kurzen Hüben fahren, so dass je Hin- und Herbewegung mittels der auf dem Schlitten aufsitzenden Schneidvorrichtung ein Teil des extrudierten Schlauches bei synchronisierter Bewegung abgeschnitten werden kann.

Um eine Synchronisation zu gewährleisten, ist bei der vorliegenden Erfindung umgesehen, dass die der Schneideinrichtung vorgeschaltete Transportvorrichtung zur Steuerung als Master und die eigentliche Schneidvorrichtung bzw. der Schlitten mit der Basis als Linearmotor den sogenannten Slave bildet.

Auf diese Weise lässt sich während des kontinuierlichen Extrudierens die Geschwindigkeit der Schneidvorrichtung auf die Austrittsgeschwindigkeit des abzuschneidenden Schlauches anpassen und bei Synchronisation lässt sich der Schlauch dann entsprechend in gewünschter und beliebiger Länge ablängen.

Ferner hat sich als besonders vorteilhaft erwiesen, insbesondere Magnetbahnen innerhalb und/oder ausserhalb der jeweiligen Linearführungen vorzusehen, um reibungsreduziert, vorzugsweise berührungslos den Schlitten gegenüber der Basis hin- und herzubewegen.

Ferner soll im Rahmen der vorliegenden Erfindung liegen, dass bspw. der Schlitten der Schneideinrichtung innerhalb eines Maschinengehäuses mittels Blenden überdeckt werden, um eine Verletzungsgefahr zu vermeiden.

Ferner sind entsprechende Anschläge und Pufferelemente an Schlitten und Basis vorgesehen, um ungewünschte Endlagenüberschreitungen abzufangen, wobei auch zwischen Schlitten und Basis bzw. Schlitten und Linearführung inkrementale oder induktive Längsmesssysteme vorgesehen sind, um eine exakte Position des Schlittens und damit auch eine exakte Länge beim Abschneiden eines Kunststoff-, Laminat- oder Tubenschlauches zu gewährleisten bzw. einzelne Positionen genau anzufahren.

Wichtig ist jedoch bei der vorliegenden Erfindung, dass sehr hohe Geschwindigkeiten des Schlittens mit aufsitzender Schneidvorrichtung möglich sind, so dass insgesamt nicht nur die Extrusionsgeschwindigkeit sondern auch die Anzahl der abzuschneiden Schläuche bei einem äusserst geringen Wartungsaufwand sowie geringen Stillstandzeiten erhöht werden kann.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Extrusionsanlage zur Herstellung von extrudierten Kunststoff- oder Laminat-Tubenschläuchen mit erfindungsgemässer Schneideinrichtung;
Figur 2 eine schematisch dargestellte Seitenansicht auf ein Teil der Schneideinrichtung, bestehend aus einer Schneidvorrichtung, einem Schlitten und einer Basis;
Figur 3 eine schematisch dargestellte Seitenansicht auf die erfindungsgemässe Schneideinrichtung gemäss Figur 2;
Figur 4 eine schematisch dargestellte Draufsicht auf den Schlitten und der Basis der Schneideinrichtung, ohne Schneidvorrichtung.

Gemäss Figur 1 weist eine erfindungsgemässe Extrusionsanlage A zur Herstellung von hier nur angedeuteten extrudierten Kunststoff- oder Laminat-Tubenschläuchen 1 einen Extruder 2 auf, in welchem Kunststoffmaterial ebenfalls mit Zusätzen versehen unter Temperatureinwirkung extrudiert werden. In einem hier nicht näher dargestellten Rohrkopf wird das Material dann zu einem Schlauch geformt und in einem Kalibrator 3 abgekühlt, geformt und Oberflächen behandelt, wobei nach Austritt des folgenden als Schlauch 2 bezeichneten Kunststoff- oder Laminat-Tubenschlauch dieser einer Transporteinrichtung 4 zugeführt wird.

Die Transporteinrichtung 4 führt kontinuierlich einen extrudierten Schlauch 1 der erfindungsgemässen Schneideinrichtung R zu. Die Schneideinrichtung R ist im wesentlichen aus einer Schneidvorrichtung 5 gebildet, welche auf einem Schlitten 6, der gegenüber einer Basis 7, wie in Doppelpfeilrichtung X dargestellt, hin- und herbewegbar ist.

Die Funktionsweise der Schneideinrichtung R ist folgende:

Die Transporteinrichtung 4 vergleichmässigt eine Austrittsgeschwindigkeit des Schlauches 1, welcher in die Schneidvorrichtung 5 eingeführt wird. Nach dem Einführen des Schlauches 1 in einer gewünschten und abzulängenden Länge wird während dem Einfahren des Schlauches 2 in die Schneidvorrichtung 5 diese mitbewegt, auf die Austrittsgeschwindigkeit des Schlauches 1 angepasst und während dieser Synchronisation abgeschnitten.

Damit dieser Vorgang sehr schnell erfolgen kann, so dass höhere Austritts- und Extrusionsgeschwindigkeiten gefahren werden können, hat sich als besonders vorteilhaft der vorliegenden Erfindung erwiesen, wie es insbesondere in den Figuren 2 und 3 aufgezeigt ist, die Schneidvorrichtung 5 auf den Schlitten 6 aufzusetzen. Dabei ist die Schneidvorrichtung 5 aus einer angedeuteten Messereinheit 8. und einem vorzugsweise Servo-Motor 9 gebildet. Der Servo-Motor 9 treibt die Messereinheit 8 zum Antreiben eines hier nicht näher dargestellten rotierenden Messer zum Durchtrennen des Schlauches 1 in einzelne Stücke an. Das Durchtrennen des Schlauches 1 erfolgt während der Bewegung der Schneidvorrichtung 5 in Schlauchtransportrichtung, bei synchronisierter gleicher Geschwindigkeit. Bei diesem Schnittzeitimpuls ist die Geschwindigkeit der Schneidvorrichtung 5 synchronisiert mit der Bewegung des Schlauches 1 bzw. der Extrusionsgeschwindigkeit.

In dem Ausführungsbeispiel der vorliegenden Erfindung gemäss Figur 3 ist der Schlitten 6 gegenüber der Basis 7 über vorzugsweise zwei zueinander parallel beabstandete Linearführungen 10.1, 10.2 linear, wie in Figur 2 in dargestellter Doppelpfeilrichtung X angedeutet, hin- und herbewegbar geführt.

Die Linearführungen 10.1, 10.2 können schwalbenschwanzartige Führungsschienen aufweisen, so dass lediglich eine exakte lineare Führung des bewegbaren Schlittens 6 gegenüber der vorzugsweise feststehenden Basis 7 möglich ist.

Der vorliegenden Erfindung hat sich als besonders vorteilhaft erwiesen, um sehr hohe Beschleunigungen des Schlittens 6 und damit auch der daraufsitzenden Schneidvorrichtung 5 zu gewährleisten, dass im Bereich einer Unterseite 11 des Schlittens 6, wie in dem Ausführungsbeispiel gemäss Figur 4 gestrichelt angedeutet, eine Mehrzahl von Permanentmagnete 12 nebeneinander über die vollständige Länge in den Schlitten 6, insbesondere in einzelne dafür vorgesehene Ausnehmungen 13, wie in Figur 3 angedeutet, eingesetzt sind.

Vorzugsweise sind die Ausnehmungen 13 und die darin eingesetzten Permanentmagnete 12 vorzugsweise lotrecht zu den Linearführungen 10.1, 10.2 ausgerichtet, wobei der vollständige Raum zwischen den beiden Linearführungen 10.1, 10.2 der Reduktion des Eigengewichtes dient. Der zumindest eine Permanentmagnet 12 ist im Bereich der Ausnehmungen 13 des Schlittens 6 vorzugsweise zwischen den Linearführungen 10.1, 10.2 aufgesetzt.

Zwischen den jeweiligen einzelnen Permanentmagnete 12 können Stege 14 gebildet sein, um die Stabilität des Schlittens 6 bei geringem Eigengewicht zu erhöhen.

Wichtig ist ferner bei der vorliegenden Erfindung, dass zwischen den Linearführungen 10.1, 10.2 der Basis 7 zumindest eine Spule 15, die aktiv ansteuerbar, vorgesehen ist, um den Schlitten 6 in dargestellter Doppelpfeilrichtung X gegenüber der Basis 7 hin- und herzubeschleunigen.

Auf diese Weise ist es möglich wählbar Hübe bzw. Einzelhübe in sehr hohen Geschwindigkeiten zu fahren, um bspw. in Bereiche von 550 bis 650 Einzelhübe je Minute zu gelangen. Dies bedeutet, dass etwa bis zu 250 bis 550 vorzugsweise 300 Schnitte je Minute vom extrudierten Schlauch 1 möglich sind. Auf diese Weise können in kürzester Zeit hohe Stückzahlen an Kunststoff-, Laminat- oder Tubenschläuchen abgeschnitten werden.

Der Schlauch 2 wird über die Transporteinrichtung 4 geführt und über eine Führungshülse 16, die mit der Basis 7 verbunden ist, einem Zentrierstück 17 der Messereinheit 8 zugeführt.

Um insbesondere eine Synchronisation der Geschwindigkeit, insbesondere des vollständigen Bewegungsablaufes der Schneidvorrichtung 5 bzw. des Schlittens 6 zu gewährleisten, wird der Schlitten 6 über die Basis 7 mittels der zumindest einen Spule 15 als sogenannten Slave von der der Schneideinrichtung R vorgeschaltete Transporteinrichtung 4, als Master gesteuert bzw. geregelt.

Um eine Regelung zu optimieren, ist der Basis 7 und/oder der Linearführung 10.1, 10.2 ein inkrementales oder induktives Längenmesssystem 18 zugeordnet, welche inkremental oder induktiv die Bewegung des Schlittens 6 und somit der Schneidvorrichtung 5 gegenüber der Basis 7 kontinuierlich ermittelt.

Ferner ist dem Schlitten 6, wie es insbesondere in Figur 4 angedeutet ist, ein Anschlag 19 zugeordnet, welcher in den jeweiligen Endlagen mit ggf. verstellbaren bzw. einstellbaren Pufferelementen 20.1, 20.2, die mit der Basis 7 verbunden sind, zusammenwirkt. Die Pufferelemente 20.1, 20.2 sind bspw. mit entsprechenden Feder-Dämpferelemente 21 versehen, die bei einer Überschreitung einer vorgegebenen Endlage mit dem Anschlag 19 zusammenwirken.

Vorzugsweise seitlich, dem Anschlag 19 gegenüberliegend, sind der Basis 7 induktive Näherungsschalter 22.1, 22.2 zugeordnet, die mit bei einer Referenzfahrt des Schlittens 6 der Nullpunktermittlung dienen.

Ferner ist von Vorteil bei der vorliegenden Erfindung, wie es in Figur 3 angedeutet ist, dass vorzugsweise innerhalb der Linearführungen 10.1, 10.2 zwischen Unterseite 11 des Schlittens 6 und der zumindest einen Spule 15 Magnetbahnen 24.1, 24.2 gebildet sind, die dazu dienen, dass nahezu reibungs- und/oder berührungslos der Schlitten 6 in Linearrichtung entlang der Linearführung 10.1, 10.2 der zumindest einen Spule 15 gegenüber der Basis 7 hin- und herbewegbar ist.

### Positionszahlenliste

| | | | | | |
|---|---|---|---|---|---|
| 1 | Schlauch | 34 | | 67 | |
| 2 | Extruder | 35 | | 68 | |
| 3 | Kalibrator | 36 | | 69 | |
| 4 | Transporteinrichtung | 37 | | 70 | |
| 5 | Schneidvorrichtung | 38 | | 71 | |
| 6 | Schlitten | 39 | | 72 | |
| 7 | Basis | 40 | | 73 | |
| 8 | Messereinheit | 41 | | 74 | |
| 9 | Servo-Motor | 42 | | 75 | |
| 10 | Linearführung | 43 | | 76 | |
| 11 | Unterseite | 44 | | 77 | |
| 12 | Permanentmagnete | 45 | | 78 | |
| 13 | Ausnehmung | 46 | | 79 | |
| 14 | Steg | 47 | | | |
| 15 | Spule | 48 | | | |
| 16 | Führungshülse | 49 | | A | Extrusionsanlage |
| 17 | Zentrierstück | 50 | | | |
| 18 | Längenmesssystem | 51 | | | |
| 19 | Anschlag | 52 | | R | Schneideinrichtung |
| 20 | Pufferelement | 53 | | | |
| 21 | Feder-Dämpferelement | 54 | | | |
| 22 | Näherungsschalter | 55 | | X | Doppelpfeilrichtung |
| 23 | | 56 | | | |
| 24 | Magnetbahn | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Extrusionsanlage zur Herstellung von extrudierten Kunststoff- oder Laminat-Tubenschläuchen (2) mit einem gegenüber einer Basis (7) hin- und herbewegbaren Schlitten (6), welchem eine als Schneideinrichtung (R) ausgebildete Schneidvorrichtung (5) aufsitzt,
**dadurch gekennzeichnet,**
**dass** der Schlitten (6) mit aufsitzender Schneidvorrichtung (5) als Linearmotor ausgebildet und gegenüber der Basis (7) bewegbar ist, wobei eine lineare Hin- und Herbewegung des als Linearmotor ausgebildeten Schlittens (6) gegenüber der Basis (7) als Slave über eine der Schneidvorrichtungen (5) vorgeschaltete Transporteinrichtung (4) als Master steuerbar und/oder regelbar ist, und dem Schlitten (6) zumindest ein oder eine Mehrzahl von Permanentmagnete (12) zugeordnet sind, eine Mehrzahl von Permanentmagnete (12) im Bereich der Unterseite (11) des Schlittens (6) zueinander geringfügig beabstandet über die vollständige Länge des Schlittens (6) angeordnet sind, wobei in der feststehenden Basis (7) zumindest eine ansteuerbare Spule (15) vorgesehen ist.

2. Extrusionsanlage nach Anspruch 1, **dadurch gekennzeichnet, dass** der Schlitten (6) gegenüber einer Basis (7) über zumindest eine Linearführung (10.1, 10.2) in linearer Richtung hin- und herbewegbar ist.

3. Extrusionsanlage nach Anspruch 2, **dadurch gekennzeichnet, dass** der Schlitten (6) gegenüber der Basis (7) über vorzugsweise zwei zueinander parallel angeordneten Linearführungen (10.1, 10.2) linear bewegbar gelagert ist.

4. Extrusionsanlage nach wenigstens einem der Ansprüche 1 bis 3, **dadurch gekennzeichnet, dass** die Permanentmagnete (12) zwischen zwei Linearführungen (10.1, 10.2) im Bereich einer Unterseite (11) des Schlittens (6) angeordnet sind.

5. Extrusionsanlage nach wenigstens einem der Ansprüche 7. bis 4, **dadurch gekennzeichnet, dass** die zumindest eine Spule (15) zwischen den Linearführungen (10.1, 10.2) der Basis (7) zugeordnet ist, wobei die zumindest eine Spule (15) nahe der Permanentmagnete (12) des Schlittens (6) zwischen den Linearführungen (10.1, 10.2) angeordnet ist.

6. Extrusionsanlage nach wenigstens einem Ansprüche 1 bis 5, **dadurch gekennzeichnet, dass** die Schneidvorrichtung (5) aus einer rotierenden Messereinheit (8) und zumindest einem Servo-Motor (9) gebildet ist, und die Messereinheit (8) einends ein Zentrierstück (17) aufweist, wobei dem Zentrierstück (17) eine Führungshülse (16) vorgeschaltet ist.

7. Extrusionsanlage nach wenigstens einem der Ansprüche 1 bis 6, **dadurch gekennzeichnet, dass** der Schlitten (6) einen Anschlag (19) aufweist, welche gegenüber zwei zueinander beabstandete, und der Basis (7) zugeordnete Pufferelemente (20), ausgebildet als Feder-Dämpferelemente (21), in den jeweiligen Endlagen zusammenwirkt.

8. Extrusionsanlage nach wenigstens einem der Ansprüche 1 bis 7, **dadurch gekennzeichnet, dass** der Basis (7) zwei zueinander beabstandete induktive Näherungsschalter (22.1, 22.2) zugeordnet sind, welche bei einer Referenzfahrzeit des Schlittens (6) einer Nullpunktermittlung dienen.

9. Extrusionsanlage nach wenigstens einem der Ansprüche 1 bis 8, **dadurch gekennzeichnet, dass** eine lineare Bewegung des Schlittens (6) gegenüber der feststehenden Basis (7) über die Linearführung (10.1, 10.2), angesteuert über die zumindest eine der Basis (7) zugeordnete Spule (15) hinsichtlich Beschleunigung, negativer Beschleunigung sowie hinsichtlich des maximalen Ausschlages exakt regelbar und steuerbar ist.

10. Extrusionsanlage nach wenigstens einem der Ansprüche 3 bis 9, **dadurch gekennzeichnet, dass** der Schlitten (6) über zumindest eine Magnetbahn (24.1, 24.2), welche innerhalb oder ausserhalb der Linearführungen (10) parallel zu diesen vorgesehen ist, nahezu berührungslos gegenüber der feststehenden Basis (7) aktiv angetrieben hin- und herbewegbar ist.

11. Extrusionsanlage nach wenigstens einem der Ansprüche 1 bis 10, **dadurch gekennzeichnet, dass** der Basis (7) und/oder der Linearführung (10.1, 10.2) ein inkrementales oder induktives Längenmesssystem (18) zugeordnet ist, welches mit dem Schlitten (6) zur exakten Positionsbestimmung zusammenwirkt, wobei über diese Positionsbestimmung die Geschwindigkeit des Schlittens (6) bestimmbar und regelbar ist.

## Claims

1. Extrusion installation for manufacturing extruded plastic or laminated tube pipes (2) comprising a carriage (6), which is reciprocable relative to a base (7) and on which a cutting apparatus (5) in the form of cutting device (R) is seated,
**characterized in**
**that** the carriage (6) with the cutting apparatus (5) seated thereon is designed as a linear motor and is movable relative to the base (7), wherein a linear reciprocating motion of the carriage (6) designed as a linear motor relative to the base (7), as slave, may be subject to open- and/or closed-loop control by means of a transport device (4) disposed connected upstream of the cutting apparatuses (5), as master, and at least one or a plurality of permanent magnets (12) is associated with the carriage (6), a plurality of permanent magnets (12) are arranged with slight mutual spacing over the entire length of the carriage (6) in the region of the underside (11) of the carriage (6), wherein in the stationary base (7) at least one activatable coil (15) is provided.

2. Extrusion installation according to claim 1, **characterized in that** the carriage (6) is reciprocable in linear direction relative to a base (7) by means of at least one linear guide (10.1, 10.2).

3. Extrusion installation according to claim 2, **characterized in that** the carriage (6) is mounted so as to be linearly movable relative to the base (7) by means of preferably two linear guides (10.1, 10.2), which are disposed parallel to one another.

4. Extrusion installation according to at least one of claims 1 to 3, **characterized in that** the permanent magnets (12) are disposed between two linear guides (10.1, 10.2) in the region of an underside (11) of the carriage (6).

5. Extrusion installation according to at least one of claims 1 to 4, **characterized in that** the at least one coil (15) is disposed between the linear guides (10.1, 10.2) of the base (7), wherein the at least one coil (15) is disposed close to the permanent magnets (12) of the carriage (6) between the linear guides (10.1, 10.2).

6. Extrusion installation according to at least one of claims 1 to 5, **characterized in that** the cutting apparatus (5) is formed by a rotating blade unit (8) and at least one servomotor (9), and the blade unit (8) at one end has a centring piece (17), wherein a guide bush (16) is disposed upstream of the centring piece (17).

7. Extrusion installation according to at least one of claims 1 to 6, **characterized in that** the carriage (6) has a stop (19), which interacts in the respective end positions opposite two mutually spaced-apart buffer elements (20), in the form of spring damper elements (21), which are associated with the base (7).

8. Extrusion installation according to at least one of claims 1 to 7, **characterized in that** there are associated with the base (7) two inductive proximity switches (22.1, 22.2), which are mutually spaced apart and are used for zero point determination for a reference travel time of the carriage (6).

9. Extrusion installation according to at least one of claims 1 to 8, **characterized in that** exact closed- and open-loop control may be effected with regard to the acceleration, negative acceleration and maximum excursion of a linear motion of the slide (6) relative to the stationary base (7) by means of the linear guide (10.1, 10,2), activated by means of the at least one coil (15) associated with the base (7).

10. Extrusion installation according to at least one of claims 3 to 9, **characterized in that** the carriage (6) in an actively driven manner is reciprocable almost without contact relative to the stationary base (7) by means of at least one magnetic path (24.1, 24.2), which is provided inside or outside of the linear guides (10) and parallel thereto.

11. Extrusion installation according to at least one of claims 1 to 10, **characterized in that** there is associated with the base (7) and/or the linear guide (10.1, 10.2) an incremental or inductive length measuring system (18), which interacts with the carriage (6) for exact position determination, wherein by means of said position determination the speed of the carriage (6) is determinable and governable.

## Revendications

1. Installation d'extrusion pour la fabrication de tubes laminés ou plastiques extrudés (2), avec un coulisseau (6) pouvant être déplacé en va-et-vient par rapport à une base (7), sur lequel se trouve un dispositif de coupe (5) réalisé sous forme de moyen de coupe (R), **caractérisée par le fait que** le coulisseau (6) avec le dispositif de coupe (5) y placé est réalisé sous forme de moteur linéaire et peut être déplacé par rapport à la base (7), un déplacement en va-et-vient linéaire du coulisseau (6) réalisé sous forme de moteur linéaire par rapport à la base (7) comme esclave pouvant être commandé et/ou réglé par l'intermédiaire d'un moyen de transport (4) comme maître connecté avant les dispositifs de coupe (5), et qu'au coulisseau (6) sont associés au moins un ou une pluralité d'aimants permanents (12), une pluralité d'aimants permanents (12) à l'endroit de la face inférieure (11) du coulisseau (6) sont disposés légèrement distants l'un de l'autre sur toute la longueur du coulisseau (6), dans la base fixe (7) étant prévue au moins une bobine activable (15).

2. Installation d'extrusion selon la revendication 1, **caractérisée par le fait que** le coulisseau (6) peut être déplacé en va-et-vient dans le sens linéaire par rapport à une base (7) par l'intermédiaire d'au moins un guidage linéaire (10.1, 10.2).

3. Installation d'extrusion selon la revendication 2, **caractérisée par le fait que** le coulisseau (6) est monté de manière déplaçable linéairement par rapport à la base (7) par l'intermédiaire, de préférence, de deux guidages linéaires (10.1, 10.2) disposés parallèles entre eux.

4. Installation d'extrusion selon au moins l'une des revendications 1 à 3, **caractérisée par le fait que** les aimants permanents (12) sont disposés entre deux guidages linéaires (10.1, 10.2) à l'endroit d'une face inférieure (11) du coulisseau (6).

5. Installation d'extrusion selon au moins l'une des revendications 1 à 4, **caractérisée par le fait que** l'au moins une bobine (15) entre les guidages linéaires (10.1, 10.2) est associée à la base (7), l'au moins une bobine (15) étant disposée près des aimants permanents (12) du coulisseau (6) entre les guidages linéaires (10.1, 10.2).

6. Installation d'extrusion selon au moins l'une des revendications 1 à 5, **caractérisée par le fait que** le dispositif de coupe (5) est formé d'une unité de lames rotatives (8) et d'au moins un servomoteur (9), et que l'unité de lames (8) présente, à une extrémité, une pièce de centrage (17), avant la pièce de centrage (17) étant connecté un manchon de guidage (16).

7. Installation d'extrusion selon au moins l'une des revendications 1 à 6, **caractérisée par le fait que** le coulisseau (6) présente une butée (19) qui coopère, dans les positions de fin de course respectives, avec deux éléments tampons (20), réalisés sous forme d'éléments d'amortissement à ressort (21), distants l'un de l'autre et associés à la base (7).

8. Installation d'extrusion selon au moins l'une des revendications 1 à 7, **caractérisée par le fait qu**'à la base (7) sont associés deux interrupteurs d'approximation inductifs (22.1, 22.2) distants l'un de l'autre qui, lors d'une période de déplacement de référence du coulisseau (6), servent à la détermination du point zéro.

9. Installation d'extrusion selon au moins l'une des revendications 1 à 7, **caractérisée par le fait qu**'un déplacement linéaire du coulisseau (6) par rapport à la base fixe (7) peut, par l'intermédiaire du guidage linéaire (10,1, 10.2), activé par l'au moins une bobine (15) associée à la base (7), être réglée et commandée de manière exacte en ce qui concerne l'accélération, l'accélération négative ainsi qu'en ce qui concerne la déviation maximale.

10. Installation d'extrusion selon au moins l'une des revendications 3 à 9, **caractérisée par le fait que** le coulisseau (6) peut être déplacé en va-et-vient de manière entraînée activement pratiquement sans contact par rapport à la base fixe (7) par l'intermédiaire d'au moins un chemin magnétique (24.1, 24.2) qui est prévu à l'intérieur ou à l'extérieur des guidages linéaires (10), de manière parallèle à ces derniers.

11. Installation d'extrusion selon au moins l'une des revendications 1 à 10, **caractérisée par le fait qu**'à la base (7) et/ou au guidage linéaire (10.1, 10.2) est associé un système de mesure de longueur incrémental ou inductif (18) qui coopère avec le coulisseau (6) pour la détermination de position exacte, par l'intermédiaire de cette détermination de position pouvant être déterminée et réglée la vitesse du coulisseau (6).
